# EUROPÄISCHE PATENTSCHRIFT

(11) **EP 0 574 777 B1**
(45) Veröffentlichungstag und Bekanntmachung des Hinweises auf die Patenterteilung: **02.05.1997**
(21) Anmeldenummer: 93109015.3
(22) Anmeldetag: 04.06.1993
(51) Int. Cl.: B42B 5/08

(54) **Verfahren und Vorrichtung zum Zusammenfügen von Papierlagen und Bindungskörpern**
Method and means for assembling stacks of sheets with binding elements
Procédé et dispositif pour assembler des liasses de feuilles avec des éléments de reliure

(30) Priorität: 17.06.1992 DE 4219792
(43) Veröffentlichungstag der Anmeldung: 22.12.1993
(73) Patentinhaber: WOMAKO Maschinenkonstruktionen GmbH, D-72610 Nürtingen (DE)
(72) Erfinder: Kaufmann, Rudolf, W-7442 Neuffen (DE); Scholz, Jürgen, W-7446 Oberboihingen (DE)
(74) Vertreter: Hiss, Ludwig, Dipl.-Ing.

(56) Entgegenhaltungen:
- FR-A- 994 423

## Beschreibung

Die Erfindung betrifft ein Verfahren zum Zusammenfügen von mit Randausnehmungen versehenen Papierlagen und in ihrem Querschnittsprofil im wesentlichen der Form der Randausnehmungen angepaßten einzelnen Bindungskörpern, welche durch ringbuchartig eingefügte Deckpappen mit definiertem gegenseitigen Abstand in einer Bindestation kraft- und formschlüssig fixiert werden, und auf deren doppel-T-förmiges Querschnittsprofil Papierlagen unter Verformung ihrer die T-förmigen Randausnehmungen begrenzenden Materialabschnitte mit der Lagenunterseite nacheinander bis zur vorgesehenen Blockstärke gedrückt werden.

Die Erfindung betrifft außerdem eine Vorrichtung zum Zusammenfügen von mit Randausnehmungen versehenen Papierlagen und in ihrem Querschnittsprofil im wesentlichen der Form der Randausnehmungen angepaßten Bindungskörpern, umfassend eine Bindestation mit jeweils eine Reihe von Bindungskörpern mit definiertem gegenseitigen Abstand aufnehmenden und festsetzenden Haltemitteln sowie mit zwischen den Haltemitteln angeordneten und neben den Randausnehmungen bzw. den Bindungskörpern auf die Papierlagen einwirkenden Eindrückmitteln.

Ein Verfahren sowie eine Vorrichtung der vorstehend bezeichneten Art sind in der FR-A-994 423 beschrieben. Die vorbekannte Anordnung setzt sich aus einzelnen Vorrichtungselementen zusammen, die infolge ihrer spezifischen Bewegungsabfolge durch manuelle Anlage von Papierteillagen an die jeweils durch Schwerkraftwirkung nachfallenden Bindungskörper und manuell auslösbare Eindrückmittel eine relativ niedrig bemessene und praktisch nicht mehr anhebbare Leistungsgrenze vorgeben.

Der Erfindung liegt die Aufgabe zugrunde, die Herstellung von aus den eingangs genannten Komponenten zusammengesetzten Schreibblöcken oder ähnlichen Gegenständen in einer die Leistung steigern den sowie den Bedienungsaufwand vermindernden Weise zu automatisieren.

Diese Aufgabe wird erfindungsgemäß dadurch gelöst, daß die Papierlagen aus einer oberhalb der Bindungskörper positionierten Blattlage separiert werden und daß die mit Deckpappen verbundenen Bindungskörper in Richtung ihrer Längsachse in die Bindestation überführt werden.
Eine weitere Optimierung des Arbeitsablaufs wird dadurch erreicht, daß die Blattlagen quer zur Bindekante in die Bindestation überführt und an ihrer der Bindekante gegenüberliegenden Seite bis zur Einfädelung aller abgeteilten Papierlagen kraftschlüssig gehalten werden.
Um beim Eindrücken aller aufeinanderfolgenden Papierlagen gleiche Ausgangsvoraussetzungen zu schaffen, ist vorgesehen, daß die auf die Bindungskörper aufgedrückten Papierlagen zumindest im Bindungsbereich jeweils im wesentlichen um eine Lagenstärke abgesenkt werden.
Bei einer zunehmenden Ansammlung von aufgedrückten Papierlagen wird die Einfügung der restlichen Papierlagen außerdem dadurch erleichtert, daß die Bindungskörper wenigstens nach der Einfädelung mehrer Papierlagen um ein geringes Maß angehoben werden.

Die Vorrichtung zur Durchführung des eingangs bezeichneten Verfahrens ist dadurch gekennzeichnet, daß die Bindestation mit einer Blattlagenteilvorrichtung versehen ist, bestehend aus einer entlang einer geschlossenen Kurvenbahn bewegbaren Stützplatte für die Papierlagen und einem in Längsrichtung relativ zur Stützplatte bewegbaren Teilschwert zum Abteilen einzelner Papierlagen aus einer mehrfachstarken Blattlage, und daß der Bindestation ein zwischen die Bindungskörper eintauchender, parallel zu deren Längsachse verfahrbarer sowie quer verschwenkbarer Schiebekamm zugeordnet ist.

Zur Komplettierung der Bindestation ist der Blattlagenteilvorrichtung oberseitig eine jeweils eine mehrfachstarke, durch Zangengriff gehaltene Blattlage aufnehmende, sowie relativ zur Stützplatte der Blattlagenteilvorrichtung abkippbare Plattform zugeordnet.
Der Eindrückvorgang ist am schonensten und effektivsten durch eine streichende Bewegung der Eindrückmittel gewährleistet, die gemäß einer Ausgestaltung dadurch erzeugt wird, daß die Fingerenden der als Fingerleiste ausgebildeten Eindrückmittel entlang einer geschlossenen Kurvenbahn bewegbar sind.

Um bei der durch den Eindrückvorgang bewirkten Verformung der die Randausnehmungen begrenzenden Wandungsabschnitte der Papierlagen Einrisse im Bereich der Randausnehmungen zu vermeiden, müssen die Papierlagen und die Bindungskörper exakt zueinander positioniert werden. Hierzu dient eine weitere Ausgestaltung gemäß der die Haltemittel aus die ringförmigen Bindungskörper aufnehmenden nutenförmigen Ausnehmungen sowie aus die Bindungskörper gegen eine Stützleiste drückenden Klemmfingern bestehen.
Zur Erleichterung der Einfädelung aufeinanderfolgender Papierlagen zur Schaffung der dafür unabdingbaren Ausgangsvoraussetzungen erstrecken sich nach einer Weiterbildung die Ausnehmungen zur einen Hälfte in einem in die Bindungskörper eingefädelte Deckpappen aufnehmenden, ortsfesten Tisch und zur anderen Hälfte in einer die eingefädelten Papierlagen aufnehmenden und jeweils um eine Lagenstärke absenkbaren Tischleiste der Bindestation.

Die Anordnung ist außerdem so getroffen, daß sich zwischen dem Tisch und der Tischleiste die in der Höhe verschiebbare, die Bindungskörper tragende Stützleiste erstreckt.

Der mit der Erfindung erzielte Vorteil besteht darin, daß der hinsichtlich der Bildung der Teillagen, deren Ausrichtung und Positionierung vor und nach dem jeweiligen Bindevorgang sowie der Bewegungsform der Eindrückbewegung optimierte Arbeitsablauf insgesamt die Gewähr für ein qualitätskonstantes Endprodukt bietet, daß mit reduziertem Bedienungsaufwand in effektiverer Weise erzeugt wird.

Die Erfindung wird nachstehend anhand des in den beigefügten Abbildungen dargestellten Ausführungsbeispiels näher erläutert.

Hierbei zeigen:
- Figur 1: den Unterbau einer erfindungsgemäßen Bindestation,
- Figur 2: einen Querschnitt durch die Bindestation nach der Linie II-II gemäß Figur 1 mit zusätzlichen, oberseitig zugeordneten Betätigungs- und Antriebselementen,
- Figur 3: einen Teilschnitt durch den Unterbau der Bindestation nach der Linie III-III gemäß Figur 1,
- Figur 4: eine Teildraufsicht auf die Bindestation in Richtung des Pfeils IV gemäß Figur 2,
- Figur 5: eine um Betätigungs- und Antriebsmittel ergänzte Darstellung eines Klemmfingers gemäß Figur 2,
- Figuren 6 und 7: unterschiedliche Arbeitspositionen der der Bindestation zugeordneten Betätigungselemente und
- Figur 8: eine vergrößerte Darstellung der mit den Papierlagen zusammengefügten Bindekörper nach dem Ausschnitt VIII gemäß Figur 4.

Die in der Figur 2 in der Gesamtheit ihrer Einzelkomponenten dargestellte Bindestation 1 dient zum Zusammenfügen von in Figur 8 gezeigten, in ihrem Querschnitt doppel-T-förmig gestalteten, scheiben- bzw. ringförmigen Bindungskörpern 2 und Papierlagen 3, die mit der Hälfte des Doppel-T-Profils der Bindungskörper 2 entsprechenden T-förmig ausgestanzten und zum Blattrand offenen Randausnehmungen 4 versehen sind.
Zum Zusammenfügen der genannten Komponenten werden diese der Bindestation 1 als Ausgangsprodukte in Form von Blattlagen 6 sowie in Form von ebenso wie die Papierlagen 3 durch die Bindungskörper 2 zusammengehaltenen, den späteren Deckel und Boden des Blocks bildenden Deckpappen 7, 8 gemäß Figur 6 zur Verfügung gestellt, wobei die Blattlagen 6 in mehrfacher, zahlreiche Papierlagen 3 umfassende Lagenstärke bereitgestellt werden.
Zur Bereitstellung der Blattlagen 6 dient eine in ihrer Ausgangslage schräg angestellte Plattform 9, die um eine ortsfeste Drehachse 11 mittels eines ortsfest angelenkten Betätigungszylinders 12 nach unten schwenkbar ist.
Zum Heranführen und Positionieren der Blattlagen 6 dient eine Zange 13.
Zum Heranführen der Bindungskörper/Deckpappen-Kombination 2, 7, 8 in Richtung der Längsachse der Bindungskörper 2 dient ein senkrecht zur Zeichenebene der Figur 2 entlang einer ortsfesten Führung 14 verfahrer Schiebekamm 16, der darüber hinaus um eine Achse 17 seines Schlittens 18 verschwenkbar ist und mit seinen Zinken zwischen die Bindungskörper 2 greift und diese dabei seitlich erfaßt. Um ein Verkanten der Kombination 2, 7, 8 zu verhindern, ist zusätzlich ein die Deckpappen 7, 8 erfassender Schieber 19 vorgesehen, der auf nicht dargestellte Weise mit dem Schlitten 18 verbunden ist.
Zum Separieren einzelnen Papierlagen 3 von den vorpositionierten Blattlagen 6 dient eine Blattlagenteilvorrichtung 21, betehend aus einer Stützplatte 22 und einem Teilschwert 23, die relativ zueinander verschiebbar sind, wobei das Teilschwert 23 auf an sich bekannte Weise eine stirnseitig gegen die Blattlage 6 gerichtete Einstechbewegung ausführen kann und die Stützplatte 22 entlang einer geschlossenen Kurvenbahn 24 bewegbar ist, wozu nicht dargestellte Antriebsmittel vorgesehen sind, welche nachstehend noch zu beschreibenden Antriebsmitteln 26 entsprechen.
Den Kern der Bindestation 1 bilden Haltemittel für die Bindungskörper 2 und Eindrückmittel für die Papierlagen 3.
Die Haltemittel umfassen nutenförmige, sich zur Hälfte zu beiden Seiten einer auf- und abbewegbaren Stützleiste 27 in einem ortsfesten Tisch absenkbaren Tischleiste 29 erstreckende, die Bindungskörper 2 aufnehmende Ausnehmungen 31 sowie die Bindungskörper 2 oberseitig beaufschlagende Klemmfinger 32.

Die Antriebsmittel für die Tischleiste 29 bestehen gemäß den Figuren 1 bis 3 aus doppelt angeordneten Stellexzentern 33, deren Parallelhebel 34 durch eine Koppelstange 36 miteinander verbunden sind, wobei an einem der Parallelhebel 34 eine Antriebsstange 37 eines nicht dargestellten Stellzylinders angreift.
Die Antriebsmittel für die Stützleiste 27 sind in gleicher Weise aufgebaut, bestehend aus Stellexzentern 38, Parallelhebel 39, Koppelstange 41 und Antriebsstange 42.
Die Antriebsmittel für die die Bindungskörper 2 beaufschlagenden Klemmfinger 32 bestehen aus einer die Klemmfinger 32 aufnehmenden ortsfesten Welle 43, die über einen daran befestigten Hebel 44 mittels eines am Hebel gelenkig angreifenden Stellzylinders 46 auf- und abschwenkbar ist. Mit 47 ist ein Sensor für die Folgesteuerung der in der Bindestation 1 aufeinanderfolgenden Arbeitsschritte der Einzelelemente beziffert.
Die die Papierlagen 3 beaufschlagenden Eindrückmittel bestehen aus einer Fingerleiste 48, deren Fingerenden 49 gemäß Figur 4 in den den Bindungskörpern 2 benachbarten Bereichen wirksam werden und dabei auf einer geschlossenen Kurvenbahn 51 bewegt werden.
Als Antriebsmittel zur Erzeugung der Kurvenbahn 51 der Fingerleiste 48 dient eine in Doppelausführung vorgesehene Kurvensteuerung 26, bestehend aus einer in Pfeilrichtung 52 umlaufenden Doppelkurvenscheibe 53 mit einer eine Auf- und Abbewegung steuernden Steuerkurve 54 und eine Hin- und Herbewegung steuernden Steuerkurve 56. Die Steuerkurven 54, 56 arbeiten mit einer um eine ortsfeste Achse 57 schwingenden Steuerhebelanordnung zusammen, deren einer Steuerhebel 58 eine mit der Steuerkurve 54 in Wirkverbindung stehende Steuerrolle 59 trägt und deren anderer, mit dem Steuerhebel 58 durch ein Drehgelenk 61 verbundener Steuerhebel 62 eine mit der Steuerkurve 56 in Wirkverbindung stehende Steuerrolle 63 trägt. Der Kontakt der Steuerrollen 59, 63 mit der Doppelkurvenscheibe 53 ist durch zwei sich zwischen ortsfesten Stützpunkten 64, 66 und entsprechenden Anlenkpunkten 67 bzw. 68 der Steuerhebel 58 bzw. 62 erstreckende Zugfedern 69 bzw. 71 gewährleistet.

Die Wirkungsweise der Vorrichtungselemente zur Ausführung eines Bindevorgangs ist wie folgt:
Ausgehend von dem in Figur 6 dargestellten Zustand haben der Schiebekamm 16 und der Schieber 19 gerade eine Bindungskörper/Deckpappen-Kombination 2, 7, 8 in die Bindestation überführt, wobei die Tischleiste 29 mindestens auf das Niveau des Tisches 28 abgesenkt und die Stützleiste 27 mindestens auf dasselbe Niveau angehoben sind, um einen ungehinderten Einschub der Bindungskörper 2 zu gewährleisten. Anschließend schwenkt der Schiebekamm 16 gemäß Figur 2 aus der Überführungsebene heraus und fährt in seine Ausgangsstellung zurück.
Daraufhin wird die mittlere Stützleiste gemäß Figur 2 in ihre unterste Stellung abgesenkt und die Tischleiste 29 im wesentlichen bis zur halben Bindungskörperhöhe nach oben bewegt, so daß die Bindungskörper 2 von den Ausnehmungen 31 in der Tischleiste 29 und im Tisch 28 aufgenommen und mit exaktem gegenseitigen Abstand positioniert werden.
Dabei senken sich auch die Klemmfinger 32 auf die einzelnen Bindungskörper 2 und drücken sie fest auf die untere Stützleiste 27. Damit sind die Bindungskörper 2 unverrückbar fixiert.
Zur Abteilung einzelner Papierlagen 3 gemäß Figur 7 von der durch die Zange 13 herangeführten und auf der schrägen Plattform gemäß Figur 2 liegenden Blattlage 6 wird die Plattform 9 soweit abwärts geschwenkt, daß sich die Blattlage 6 auf die relativ zum Teilschwert 23 vorgeschobene Stützplatte 22 legen kann. Anschließend sticht das Teilschwert 23 zur Abteilung einer Papierlage 3 in die Stirnseite der Blattlage 6 ein und stützt gleichzeitig den Rest der Blattlage 6 ab. Die abgeteilte Papierlage 3 wird durch die auf der Kurvenbahn 24 relativ zum Teilschwert 23 zurückweichende und die in Figur 7 zu erkennende Stellung einnehmende Stützplatte 22 freigegeben. Auf diese Weise fällt das vordere Ende der abgeteilten, jedoch am hinteren Ende weiterhin gemeinsam mit der restlichen Blattlage 6 von der Zange 13 festgehaltenen Papierlage 3 auf den linken oberen Umfangsabschnitt der Bindungskörper 2.
In dieser in Figur 7 dargestellten Situation beginnt die Fingerleiste 48 ihren Bewegungszyklus, bei dem die in Richtung des Pfeils 72 entlang der Kurvenbahn 51 bewegten Fingerenden 49 mit einer abwärtsdrückenden Einstreichbewegung die Papierlage 3 unter Verformung der den Randausnehmungen 4 benachbarten Randstreifenabschnitte der Papierlage 3 auf die Bindungskörper 2 drücken bzw. in deren Profil einfädeln, wonach die Randstreifenabschnitte wieder in die Planlage zurückfedern und durch Hinterfassen des T-Balkens des Bindungskörper-Profils die Papierlagen 3 einrasten lassen.
Anschließend wird die Tischleiste 29 um das Maß der Papierlagenstärke abgesenkt, um für jede folgende Papierlage an der

Einfädelungsstelle gleiche räumliche Voraussetzungen zu schaffen. Dem gleichen Ziel dient das nach der mehrfachen Einfügung von Papierlagen vorgenommene Anheben der mittleren Stützleiste 27.
Durch mehrfache, beispielsweise zwölffache, Abteilung und Einfädelung von Papierlagen 3 entsteht auf diese Weise ein kompletter Block in der vollen Lagenstärke einer Blattlage 6.

Anschließend nehmen alle Vorrichtungselemente wieder ihre Ausgangsstellung ein, wobei die Zange 13 die eingefädelten Papierlagen 3 freigibt, und die Bindestation wird durch Abschieben des fertigen Blocks freigemacht.

## Patentansprüche

1. Verfahren zum Zusammenfügen von mit Randausnehmungen (4) versehenen Papierlagen (3) und in ihrem Querschnittsprofil im wesentlichen der Form der Randausnehmungen angepaßten einzelnen Bindungskörpern (2), welche durch ringbuchartig eingefügte Deckpappen (7, 8) mit definiertem gegenseitigen Abstand in einer Bindestation (1) kraft- und formschlüssig fixiert werden, und auf deren doppel-T-förmiges Querschnittsprofil Papierlagen unter Verformung ihrer die T-förmigen Randausnehmungen begrenzenden Materialabschnitte mit der Lagenunterseite nacheinander bis zur vorgesehenen Blockstärke gedrückt werden, dadurch gekennzeichnet, daß die Papierlagen (3) aus einer oberhalb der Bindungskörper (2) positionierten Blattlage (6) separiert werden und daß die mit Deckpappen (7, 8) verbundenen Bindungskörper in Richtung ihrer Längsachse in die Bindestation (1) überführt werden.

2. Verfahren nach Anspruch 1, dadurch gekennzeichnet, daß die Blattlagen (6) quer zur Bindekante in die Bindestation (1) überführt und an ihrer der Bindekante gegenüberliegenden Seite bis zur Einfädelung aller abgeteilten Papierlagen (3) kraftschlüssig gehalten werden.

3. Verfahren nach Anspruch 1 oder 2, dadurch gekennzeichnet, daß die auf die Bindungskörper (2) aufgedrückten Papierlagen (3) zumindest im Bindungsbereich jeweils im wesentlichen um eine Lagenstärke abgesenkt werden.

4. Verfahren nach einem der Ansprüche 1 bis 3, dadurch gekennzeichnet, daß die Bindungskörper (2) wenigstens nach der Einfädelung mehrerer Papierlagen (3) um ein geringes Maß angehoben werden.

5. Vorrichtung zum Zusammenfügen von mit Randausnehmungen (4) versehenen Papierlagen (3) und in ihrem Querschnittsprofil im wesentlichen der Form der Randausnehmungen angepaßten Bindungskörpern (2), umfassend eine Bindestation (1) mit jeweils eine Reihe von Bindungskörpern mit definiertem gegenseitigen Abstand aufnehmenden und festsetzenden Haltemitteln (31, 32) sowie mit zwischen den Haltemitteln angeordneten und neben den Randausnehmungen bzw. den Bindungskörpern auf die Papierlagen einwirkenden Eindrückmitteln (48), dadurch gekennzeichnet, daß die Bindestation (1) mit einer Blattlagenteilvorrichtung (21) versehen ist, bestehend aus einer entlang einer geschlossenen Kurvenbahn (24) bewegbaren Stützplatte (22) für die Papierlagen (3) und einem in Längsrichtung relativ zur Stützplatte bewegbaren Teilschwert (23) zum Abteilen einzelner Papierlagen aus einer mehrfachstarken Blattlage (6), und daß der Bindestation ein zwischen die Bindungskörper (2) eintauchender, parallel zu deren Längsachse verfahrbarer sowie quer verschwenkbarer Schiebekamm (16) zugeordnet ist.

6. Vorrichtung nach Anspruch 5, dadurch gekennzeichnet, daß der Blattlagenteilvorrichtung (21) oberseitig eine jeweils eine mehrfachstarke, durch Zangengriff gehaltene Blattlage (6) aufnehmende, sowie relativ zur Stützplatte (22) der Blattlagenteilvorrichtung abkippbare Plattform (9) zugeordnet ist.

7. Vorrichtung nach Anspruch 5 oder 6, dadurch gekennzeichnet, daß die Fingerenden (49) der als Fingerleiste ausgebildeten Eindrückmittel (48) entlang einer geschlossenen Kurvenbahn (51) bewegbar sind.

8. Vorrichtung nach einen der Ansprüche 5 bis 7, dadurch gekennzeichnet, daß die Haltemittel aus die ringförmigen Bindungskörper (2) aufnehmenden nutenförmigen Ausnehmungen (31) sowie aus die Bindungskörper gegen eine Stützleiste (27) drückenden Klemmfingern (32) bestehen.

9. Vorrichtung nach Anspruch 8, dadurch gekennzeichnet, daß sich die Ausnehmungen (31) zur einen Hälfte in einem in die Bindungskörper (2) eingefädelte Deckpappen (7, 8) aufnehmenden, ortsfesten Tisch (28) und zur anderen Hälfte in einer die eingefädelten Papierlagen (3) aufnehmenden und jeweils um eine Lagenstärke absenkbaren Tischleiste (29) der Bindestation (1) erstrecken.

10. Vorrichtung nach Anspruch 9, dadurch gekennzeichnet, daß sich zwischen dem Tisch (28) und der Tischleiste (29) die in der Höhe verschiebbare, die Bindungskörper (2) tragende Stützleiste (27) erstreckt.

## Claims

1. A process for joining together paper layers (3) which are provided with marginal cutouts (4) and individual binding elements (2) which are matched in their cross-sectional profile substantially to the shape of the marginal cutouts and which are fixed force-fittingly and form-fittingly in a binding station (1) by cover boards (7, 8) introduced in the manner of a ring binder and having a defined mutual spacing, and paper layers being pressed by means of the layer underside successively onto the cross-sectional profile thereof, in the shape of a double T, with deformation of their material portions delimiting the T-shaped marginal cutouts, until the predetermined thickness of the pad is achieved, characterized in that the paper layers (3) are separated from a sheet stack (6) positioned above the binding elements (2), and in that the binding elements connected to cover boards (7, 8) are transferred to the binding station (1) in the direction of their longitudinal axis.

2. A process according to Claim 1, characterized in that the sheet stacks (6) are transferred to the binding station (1) transversely to the binding edge, and are held force-fittingly on their side opposite the binding edge until all the separated paper layers (3) have been inserted.

3. A process according to Claim 1 or 2, characterized in that the paper layers (3) pressed onto the binding elements (2) are lowered in each case substantially by one layer thickness, at least in the binding region.

4. A process according to one of Claims 1 to 3, characterized in that the binding elements (2) are raised by a small amount, at least after a plurality of paper layers (3) have been inserted.

5. An apparatus for joining together paper layers (3) which are provided with marginal cutouts (4), and binding elements (2) which are matched in their cross-sectional profile substantially to the shape of the marginal cutouts, comprising a binding station (1) having holding means (31, 32) which each receive and fix a row of binding elements at a defined mutual spacing, and having pressure means (48) which are arranged between the holding means and act on the paper layers next to the marginal cutouts and the binding elements, characterized in that the binding station (1) is provided with a sheet-stack parting apparatus (21) which comprises a supporting plate (22) which is movable along a closed cam path (24), for the paper layers (3), and a parting knife (23), movable in the longitudinal direction relative to the supporting plate, for separating individual paper layers from a sheet stack (6) which is a plurality of layers thick, and in that there is associated with the binding station a sliding comb (16) which penetrates between the binding elements (2) and can travel parallel to the longitudinal axis thereof and is pivotal transversely.

6. An apparatus according to Claim 5, characterized in that there is associated with the sheet-stack parting apparatus (21) on the upper side a platform (9) which in each case receives a sheet stack (6) held by pincers and a plurality of layers thick, and which is tiltable relative to the supporting plate (22) of the sheet-stack parting apparatus.

7. An apparatus according to Claim 5 or 6, characterized in that the finger ends (49) of the pressure means (48), which are constructed as a finger strip, are movable along an enclosed cam path (51).

8. An apparatus according to one of Claims 5 to 7, characterized in that the holding means comprise groove-shaped cutouts (31) which receive the ring-shaped binding elements (2), and clamping fingers (32) which press the binding elements against a supporting strip (27).

9. An apparatus according to Claim 8, characterized in that one half of the cutouts (31) extend in a fixed table (28) receiving cover boards (7, 8) which are introduced into the binding elements (2), and the other half extend in a table strip (29) of the binding station (1) which receives the introduced paper layers (3) and is lowerable in each case by one layer thickness.

10. An apparatus according to Claim 9, characterized in that there extends between the table (28) and the table strip (29) the supporting strip (27), which is vertically displaceable and carries the binding elements (2).

## Revendications

1. Procédé pour assembler des liasses de papier (3) comportant des ouvertures marginales (4), et des organes individuels de reliure (2), dont le profil en coupe transversale est adapté essentiellement à la forme des perforations marginales et qui sont fixées selon une liaison de force et selon une liaison par formes complémentaires par des cartons de couverture (7,8) insérés à la manière d'un livre à feuilles mobiles, à une distance mutuelle définie, dans un poste de reliure (1), et contre le profil en forme de T double en coupe transversale desquels des liasses de papier sont repoussées, par leur face inférieure et ce successivement jusqu'à obtenir l'épaisseur de bloc prévue, moyennant une déformation de leurs parties délimitant les ouvertures marginales en forme de T, caractérisé en ce qu'on sépare les liasses de papier (3) à partir d'une liasse de feuilles (6) positionnée au-dessus des organes de reliure (2), et en ce que les organes de reliure reliés à des cartons de couverture, sont transférés, dans la direction de leur axe longitudinal, au poste de reliure (1).

2. Procédé selon la revendication 1, caractérisé en ce que les liasses de feuilles (6) sont transférées au poste de reliure (1) transversalement par rapport au bord de reliure et sont retenues selon une liaison de force, sur leur côté situé à l'opposé du bord de reliure, jusqu'à l'enfilage de toutes les liasses de papier séparées (3).

3. Procédé selon la revendication 1 ou 2, caractérisé en ce que les liasses de papier (3), qui sont comprimées sur les organes de reliure (2), sont abaissées chacune sur sensiblement une épaisseur de liasse, au moins dans la zone de reliure.

4. Procédé selon l'une des revendications 1 à 3, caractérisé en ce que les organes de reliure (2) sont soulevés sur une faible hauteur, au moins après l'enfilage de plusieurs liasses de papier (3).

5. Dispositif pour assembler des liasses de papier (3) pourvues d'ouvertures marginales (4) et des organes de reliure (2) dont le profil en coupe transversale est essentiellement adapté à la forme des ouvertures marginales, comprenant un poste de reliure (1) équipé de moyens de retenue (31,32) qui reçoivent et immobilisent chaque fois une série d'organes de reliure situés à une distance mutuelle définie, ainsi que des moyens de serrage (48), qui sont disposés entre les moyens de retenue et agissent sur les liasses de papier à côté des ouvertures marginales ou des organes de reliure, caractérisé en ce que le poste de reliure (1) est équipé d'un dispositif (21) de subdivision des liasses de feuilles, constitué par une plaque d'appui (22) déplaçable le long d'une trajectoire courbe fermée (24), pour les liasses de papier (3) et d'un couteau de séparation (23) pouvant être déplacé en direction longitudinale par rapport à la plaque d'appui pour séparer des liasses individuelles de papier à partir d'une liasse de feuilles (6) possédant une épaisseur multiple, et en ce qu'au poste de reliure est associé un peigne de transfert (16), qui pénètre entre les organes de reliure (2), est déplaçable parallèlement à leur axe longitudinal et peut pivoter transversalement.

6. Dispositif selon la revendication 5, caractérisé en ce qu'au dispositif (21) de division des liasses de feuilles est associé, sur le côté supérieur, une plate-forme (9), qui reçoit chaque fois une liasse de feuilles (6) d'une épaisseur multiple, retenue en étant saisie par des pinces, et qui peut basculer par rapport à la plaque d'appui (22) du dispositif de division des liasses de feuilles.

7. Dispositif selon la revendication 5 ou 6, caractérisé en ce que les extrémités (49) des doigts des moyens de serrage (48), conçus sous la forme d'une barrette pourvue de doigts, sont déplaçables le long d'une trajectoire courbe fermée (51).

8. Dispositif selon l'une des revendications 5 à 7, caractérisé en ce que les moyens de retenue sont constitués par des évidements (31) en forme de rainures qui reçoivent les organes annulaires de reliure (2), ainsi que par des doigts de serrage (32), qui repoussent les organes de reliure contre une barrette d'appui (27).

9. Dispositif selon la revendication 8, caractérisé en ce que les évidements (31) s'étendent, pour une moitié, dans une table fixe (28), qui reçoit des cartons de couverture (7,8) enfilés dans les organes de reliure (2), et, pour l'autre moitié, dans une barrette de table (29) du poste de reliure (1), qui reçoit les liasses de papier enfilées (3) et peut s'abaisser chaque fois d'une épaisseur d'une liasse.

10. Dispositif selon la revendication 9, caractérisé en ce que la barrette d'appui (27), qui est déplaçable en hauteur et porte les organes de reliure (2), s'étend entre la table (28) et la barrette de table (29).
